# EUROPÄISCHE PATENTSCHRIFT

(11) **EP 0 214 255 B1**
(45) Veröffentlichungstag und Bekanntmachung des Hinweises auf die Patenterteilung: **26.04.1989**
(21) Anmeldenummer: 86901847.3
(22) Anmeldetag: 05.03.1986
(51) Int. Cl.: F01B 3/04, F02B 75/02

(54) **BRENNKRAFTMASCHINE**
INTERNAL COMBUSTION ENGINE
MOTEUR A COMBUSTION INTERNE

(30) Priorität: 05.03.1985 DE 3507766
(43) Veröffentlichungstag der Anmeldung: 18.03.1987
(73) Patentinhaber: Nordström, Rabbe, Dr.med., D-8022 Grünwald (DE)
(72) Erfinder: Nordström, Rabbe, Dr.med., D-8022 Grünwald (DE)
(74) Vertreter: Liska, Horst, Dr.-Ing.
(86) Internationale Anmeldenummer: EP8600114
(87) Internationale Veröffentlichungsnummer: WO8605232

(56) Entgegenhaltungen:
- DE-A- 2 700 194
- DE-A- 2 936 043
- DE-C- 169 966
- DE-C- 245 592
- DE-C- 472 564
- FR-A- 389 030
- FR-A- 635 902
- GB-A- 2 249
- GB-A- 193 838
- US-A- 2 532 106
- US-A- 2 905 098

## Beschreibung

Die Erfindung betrifft eine Brennkraftmaschine mit wenigstens einem Zylinder und einem den Zylinder in zwei in Hubrichtung nebeneinander liegende. Brennräume unterteilenden Hubkolben und mit einer Einlaß- und Auslanventilanordnung, die so gesteuert wird, daß jeder der Brennräume zyklisch aufeinanderfolgend eine Verdichtungsphase, eine Arbeitsphase und eine Ladungswechselphase durchläuft, wobei die Ladungswechselphase während desselben Kolbenhubs auf die Arbeitsphase folgend beginnt und hierzu ein die Abgase aus dem Brennraum abführendes Auslaßventil der Ventilanordnung und nachfolgend ein die Frischgase dem Brennraum zuführendes Einlaßventil der Ventilanordnung öffnet, das Auslaßventil vor dem Ende des d ie Arbeitsphase einschließenden Kolbenhubs wieder geschlossen wird und das Einlanventil über den Auslaßschluß dieses Kolbenhubs hinaus geöffnet bleibt und wobei wenigstens eines der Ventile der Ventilanordnung über eine von dem Kolben während seiner Hubbewegung überdeckten Öffnung der Zylinderumfangswand mit dem Brennraum verbunden ist.

Bei Zweitakt-Brennkraftmaschinen erfolgt der Ladungswechsel üblicherweise mehr oder weniger symmetrisch zum kurbelwellennahen unteren Totpunkt der Kolbenbewegung. Die auf die Zündung im oberen Totpunkt folgende Arbeitsphase wird durch das Öffnen des Auslaßventils und den Beginn der Auspuffphase beendet. Das Einlaßventil wird bei noch geöffnetem Auslaßventil zum Spülen des Brennraums und Einführen der Frischladung geöffnet. Bei schlitzgesteuerten Zweitakt-Brennkraftmaschinen schließt nach Durchlaufen des unteren Totpunkts zuerst das Einlaßventil und dann das Auslaßventil.

Bei herkömmlichen Zweitakt-Brennkraftmaschinen wird die Frischladung entweder über eine zusätzliche Ladepumpe oder vom Kurbelkasten her über Überströmkanäle geladen. In beiden Fällen wird die Frischladung mit Überdruck in den Brennraum eingeführt. Ein ausreichend hoher Füllgrad läßt sich jedoch bei herkömmlichen Zweitakt-Brennkraftmaschinen lediglich unter Inkaufnahme von Ventilüberschneidungszeiten und Spülverlusten erreichen. Aufgrund der symmetrisch zum unteren Totpunkt liegenden Offenzeit des Auslanventils wird die Verdichtungsphase entsprechend der Arbeitsphase verkürzt, was speziell bei einer Diesel-Brennkraftmaschine unerwünscht ist. Einzelheiten von Brennkraftmaschinen, die nach dem Zweitaktverfahren arbeiten, sind aus den deutschen Patenten 245 592 sowie 472 564 und dem britischen Patent 193 838 bekannt.

Aus dem deutschen Patent 169 966 ist eine Zweitakt-Brennkraftmaschine bekannt, bei welcher der von einem Zylinder und einem in dem Zylinder beweglichen Hubkolben begrenzte Brennraum von einer Einlaß- und Auslaßventilanordnung zyklisch so gesteuert werden, daß der Brennraum zyklisch aufeinanderfolgend eine Verdichtungsphase, eine Arbeitsphase und eine Ladungswechselphase durchläuft. Bei der bekannten Brennkraftmaschine ist das die Frischgase dem Brennraum zuführende Einlaßventil als federbelastetes Rückschlagventil ausgebildet, während das die Abgase aus dem Brennraum abführende Auslaßventil über eine Nockensteuerung sowohl hinsichtlich seines Öffnungszeitpunkts als auch hinsichtlich seines Schließzeitpunkts mittels der Nockensteuerung justierbar ist. Das Auslaßventil wird für den Ladungswechsel während des die Arbeitsphase einschließenden Kolbenhubs geöffnet und vor dem Ende des die Arbeitsphase einschließenden Kolbenhubs wieder geschlossen. Auf diese Weise entsteht nach Auslaßschluß anschließend an die Auspuffphase bei geschlossenem Auslaßventil in dem Brennraum ein Unterdruck, der über das Einlaßventil die Frischladung ansaugt. Das Einlaßventil bleibt also über den Auslaßschluß in diesem Kolbenhub hinaus geöffnet. Während die eine Hubbewegung in die Arbeitsphase, die Auspuffphase und die Ladephase aufgeteilt ist, steht der entgegengerichtete Hub des Kolbens im wesentlichen für die Verdichtungsphase zur Verfügung. Durch die Verwendung eines federbelastet schließenden Einlaßventils und einer sowohl hinsichtlich des Öffnungszeitpunkts als auch des Schließzeitpunkts steuerbaren Auslaßventils, können bei der bekannten Brennkraftmaschine Expansion und Verdichtung unabhangig voneinander geregelt werden, so daß Expansion und Verdichtung jeweils beliebig eingestellt werden kann. Aus dem deutschen Patent 169 966 ist es ferner bekannt, das vorstehend erläuterte Prinzip bei einer doppelt wirkenden Maschine einzusetzen, wobei in diesem Fall das nockengesteuerte Auslaßventil beiden Kolbenseiten gemeinsam zugeordnet ist.

Aufgabe der Erfindung ist es, die Einlaß- und Auslaßventilanordnung einer Brennkraftmaschine der aus dem deutschen Patent 169 966 bekannten Art zu vereinfachen und deren Betriebssicherheit zu erhöhen.

Diese Aufgabe wird erfindungsgemäß dadurch gelöst, daß das Einlaßventil beiden Brennräumen gemeinsam zugeordnet ist, daß die Auslaßventile der beiden Brennräume bezogen auf die Zylinderachse symmetrisch zur Zylindermitte angeordnet und ebenso wie das Einlaßventil über vom Kolben während seiner Hubbewegung überdeckten Öffnungen der Zylinderumfangswand mit den Brennräumen verbunden sind und daß die Ventilanordnung der beiden Brennräume so gesteuert wird, daß während der Verdichtungsphase des jeweils einen Brennraums das Auslaßventil des jeweils anderen Brennraums und nachfolgend das gemeinsame Einlaßventil geöffnet und das Auslaßventil dieses anderen Brennraums vor dem Ende des die Arbeitsphase dieses anderen Brennraums einschließenden Kolbenhubs wieder geschlossen wird, wobei das gemeinsame Einlaßventil über den Auslaßschluß dieses Kolbenhubs hinaus geöffnet bleibt.

Da das gemeinsame Einlaßventil beiden Brennräumen zugeordnet ist, vereinfacht sich die Beschickung der Brennräume mit Frischladung. Darüberhinaus wird keines der Ventile vom vollen Verbrennungsdruck während der Zündung beansprucht, was die Lebensdauer verlängert. Nachdem für die Verdichtungsphase jedem der beiden Brennräume ein im wesentlichen vollständiger Kolbenhub zur Verfügung steht, kann die Frischladung höher als bei herkömmlichen Zweitakt-Brennkraftmaschinen komprimiert werden, was insbesondere bei Dieselmaschinen zu einem kteineren Zündverzug führt. Insbesondere kann die Brennkraftmaschine nach dem Schichtladerprinzip arbeiten. Das Einlaßventil und die Auslaßventile können so gesteuert werden, daß keine Ventilzeitüberschneidungen auftreten, womit Spülverlust vermieden werden. Das beim Schließen der Auslaßventile in den Brennräumen verbleibende Abgasvolumen vermischt sich nachfolgend mit der über das Einlaßventil angesaugten Frischladung. Hierdurch wird der Sauerstoffanteil in vorbestimmter Weise verringert, womit bei Direkteinspritzung des Kraftstoffs der Klopfneigung entgegengewirkt wird. Ferner erübrigt sich eine gesonderte Abgasrückführung zur Schadstoffemissionsminderung. Von Vorteil ist ferner, daß der während der Arbeitsphase des einen Brennraums zum anderen Brennraum hin beschleunigte Kolben gegen den in dem anderen Brennraum während der Verdichtungsphase wachsenden Druck arbeitet und die kinetische Energie des Kolbens ausgenutzt wird.

Die Ventile können herkömmlich, beispielsweise als Tellerventile oder dergleichen, ausgebildet sein. Die Steuerung der Ventile kann in üblicher Weise, beispielsweise über Nockenwellen oder dergleichen erfolgen. Alternativ zu Tellerventilen können auch Ringschieberventile vorgesehen sein, die in der Umfangswand des Zylinders vorgesehene Schlitze steuern. Die Verwendung von Ringschieberventilen ist insbesondere von Vorteil, wenn der Kolben, wie nachfolgend noch näher erläutert wird, nicht auf eine Kurbelwelle, sondern ein Kurvengetriebe arbeitet und die Eingangswelle dieses Kurvengetriebes rotiert. Die Rotationsbewegung kann zur Steuerung der Ringschieber ausgenutzt werden.

Entsprechend herkömmlichen Brennkraftmaschinen können mehrere Zylinder zu einer Einheit miteinander verbunden werden, wobei die Kolben über ein Abtriebsgetriebe, beispielsweise eine Kurbelwelle, miteinander gekuppelt sind, und die Brennraumzyklen zum Massenschwingungsausgleich zeitlich phasenverschoben sind.

Der Kolben kann zur Umsetzung der Hubbewegung in eine Drehbewegung herkömmlich über eine Pleuelstange mit einer Kurbelwelle verbunden sein. Soweit der Kolben in dem Zylinder zwei Brennräume abteilt, ist er mit einer in Verschieberichtung des Kolbens linear beweglichen Kolbenstange axial fest verbunden. Die Kolbenstange tritt abgedichtet durch eine als Zylinderkopf dienende Zylinderstirnwand aus und ist außerhalb des Zylinders mit dem die Linearbewegung in die Drehbewegung umsetzenden Abtriebsgetriebe, beispielsweise der auf die Kurbelwelle wirkenden Pleuelstange verbunden.

In einer bevorzugten Ausführungsform des Abtriebsgetriebes ist dessen Getriebeabtriebswelle mit einem ersten Getriebeteil gekuppelt, welches in einem brennkraftmaschinenfesten, das heißt mit dem Zylinder verbundenen Gehäuse, drehbar gelagert ist. In dem Gehäuse ist ferner gleichachsig zu dem ersten Getriebeteil drehbar ein zweites, linear verschiebbares Getriebeteil gelagert, welches einerseits mit dem Kolben oder dessen Kolbenstange und andererseits drehfest aber in Richtung der Drehachse des ersten Getriebeteils verschiebbar mit diesem gekuppelt ist. Zur Umsetzung der linearen Verschiebung in eine Drehbewegung ist ein Kurvengetriebe vorgesehen, dessen die Drehachse des ersten Getriebeteils umschließende Kurvenbahn am Gehäuse angeordnet ist und in Richtung der Drehachse ansteigende und abfallende Schubflächen hat. Ein bezüglich der Drehachse des zweiten Getriebeteils drehfest mit diesem verbundener Kurvenfolger steuert abhängig von den Schubflächen die Drehbewegung. Die Drehbewegung des zweiten Getriebeteils läßt sich zur Steuerung von als Drehschieber, insbesondere ringförmige Drehschieber ausgebildeten Einlaß- und Auslaßventilen ausnutzen. Darüber hinaus kann die Drehbewegung des zweiten Getriebeteils auf den Kolben übertragen und zur Drallerzeugung ausgenutzt werden.

Im folgenden soll die Erfindung anhand von Zeichnungen näher erläutert werden. Es zeigt :
Figur 1a bis f schematische Darstellungen einer aus dem deutschen Patent 169966 bekannten Brennkraftmaschine bei verschiedenen Kurbelwellenwinkeln ;
Figur 2 ein Steuerdiagramm der Brennkraftmaschine nach Figur 1 ;
Figur 3 eine schematische Darstellung einer erfindungsgemäßen Brennkraftmaschine mit zwei durch den Kolben voneinander getrennten Brennräumen ;
Figur 4a bis f schematische Darstellungen der Brennkraftmaschine nach Figur 3 für mehrere Zeitpunkte eines Verbrennungszyklus ;
Figur 5 ein Steuerdiagranm der Brennkraftmaschine nach Figur 3 ;
Figur 6 einen schematischen Längsschnitt durch eine bevorzugte Ausführungsform eines für die Brennkraftmaschine der Figur 3 verwendbaren Kurvengetriebes ;
Figur 7 einen Querschnitt durch das Kurvengetriebe der Figur 6 gesehen entlang einer Linie VII-VII ;
Figur 8 eine schematische Abwicklung des Schubflächenverlaufs des Getriebes der Figur 6 ;
Figur 9 eine schematische Darstellung einer unter Verwendung des Zylinders der Figur 3 und des Getriebes der Figur 6 aufgebauten mehrzylindrigen Brennkraftmaschine ;
Figur 10 eine schematische, perspektivische Darstellung einer anderen Ausführungsform eines Kurvengetriebes ähnlich dem Getriebe der Figur 6 und
Figur 11 eine schematische Darstellung einer weiteren Ausführungsform des Kurvengetriebes.

Figur 1 zeigt schematisch einen Zylinder 1 einer aus dem deutschen Patent 169966 bekannter Brennkraftmaschine, in welchem ein Kolben 3 linear verschiebbar ist. Der Kolben 3 begrenzt mit dem Zylinder 1 einen Brennraum 5 und ist über eine Pleuelstange 7 herkömmlich mit einer Kurbelwelle 9 verbunden, die die Hubbewegung des Kolbens 3 in eine Abtriebsdrehbewegung überführt. In der Umfangswand des Zylinders 1 münden an einer von dem Kolben 3 im Verlauf der Hubbewegung überstrichenen Stelle ein Einlaßventil E und ein Auslaßventil A. Das Einlaßventil E und das Auslanventil A werden durch herkömmliche Ventilsteuerungen, beispielsweise Nockenwellen oder dergleichen so gesteuert, daß die Brennkraftmaschine aufeinanderfolgend zyklisch eine Arbeitsphase, eine Auspuffphase, eine Ladephase und eine Verdichtungsphase durchläuft. Fig. 1a zeigt den Kolben in seiner oberen Totpunktstellung (OT in Fig. 2), in der die verdichtete Ladung in dem Brennraum 5 gezündet wird. In Fig. 1b bewegt sich der Kolben 3 bei geschlossenen Ventilen E und A auf den unteren Totpunkt (UT in Fig.2) zu. Während des auf den unteren Totpunkt UT zu gerichteten Hubs öffnet zum Zeitpunkt A_{ö} (Fig. 2) das Auslaßventil A. Die in Fig. 1c dargestellte Auspuffphase endet mit dem Schließen des Auslaßventils A zum Zeitpunkt Aₛ. Während sich der Kolben 3 noch weiter zum unteren Totpunkt UT hin bewegt, öffnet zum Zeitpunkt E_{ö}, der mit dem Auslaßschluß Aₛ zusammenfallen kann, das Einlaßventil E. Fig. 1d zeigt die Ladephase in der der Kolben über das Einlaßventil die Frischladung in den sich weiter vergrößernden Brennraum einsaugt. Fig. 1e zeigt den Kolben in der unteren Totpunktstellung bei Einlaßschluß Es. Während der entgegengesetzten, vom unteren zum oberen Totpunkt gerichteten Hubbewegung sind die Ventile E und A geschlossen und die Frischladung wird Verdichtet (Fig. 1f).

Die vorstehend erläuterte Brennkraftmaschine führt einen vollständigen Verbrennungszyklus während zwei Kolbenhüben aus. Während des einen Kolbenhubs wird die Arbeitsphase und die Ladungswechselphase durchlaufen ; der andere Kolbenhub steht im wesentlichen vollständig für die Verdichtungsphase zur Verfügung. Aufgrund des langen Verdichtungshubs eignet sich die Brennkraftmaschine insbesondere als Dieselmotor und erlaubt eine Schichtladerbetriebsweise. Die Frischladung kann als Gemisch zugeführt werden, der Brennstoff kann jedoch auch in eine Frischluftladung eingespritzt werden. Die Ventile E und A sind bevorzugt als Tellerventile oder Drehschieberventile ausgebildet. Die Ventile E und A sind bevorzugt im Abstand vom Zylinderdach angeordnet, können jedoch auch im Zylinderkopf vorgesehen sein.

Fig. 3 zeigt ein Ausführungsbeispiel einer erfindungsgemäßen Brennkraftmaschine mit einem im wesentlichen allseitig geschlossenen Zylinder 11, in welchem ein Kolben 13 verschiebbar angeordnet ist. Der Kolben 13 ist mit einer zur Zylinderachse koaxialen Kolbenstange 15 verbunden, die durch eine Stirnwand 17 des Zylinders 11 abgedichtet austritt. Der Kolben 13 unterteilt den Zylinder 11 in zwei in axialer Richtung nebeneinanderliegende Brennräume 19, 21. Beiden Brennräumen 19, 21 ist ein gemeinsames, etwa in der axialen Mitte der Zylinderumfangswand angeordnetes Einlaßventil E, hier in Form eines Tellerventils dargestellt, zugeordnet. Axial gegeneinander und zur Mitte des Zylinders 11 versetzt sind in der Umfangswand des Zylinders als Tellerventile ausgebildete Auslaßventile A, und A₂ vorgesehen. Bei 23, 25 sind Zündkerzen für jeden der Brennräume 19, 21 dargestellt ; diese entfallen bei selbstzündenden Brennkraftmaschinen.

Die Kolbenstange 15 kann sich wie in Fig. 3 gestrichelt angedeutet, auch durch die der Stirnwand 11 gegenüberliegende Stirnwand abgedichtet hindurcherstrecken. Die Brennräume 19, 21 erhalten auf diese Weise gleiche maximalen Volumina. Die Auslaßventile A, und A₂ sind im Abstand von den Stirnflächen des Zylinders 11 vorgesehen, um sie nicht direkt dem Verbrennungsdruck der zündenden ladung auszusetzen. Anstelle der Tellerventile können wiederum insbesondere ringförmige, den Zylinderumfang umschließende Drehschieberventile vorgesehen sein.

Die Ventile E, A, und A₂ werden so gesteuert, daß jeder der Brennräume 19, 21 den anhand der Fig. 1 und 2 erläuterten Verbrennungszyklus durchläuft. Die Verbrennungszyklen sind jedoch gegeneinander zeitlich versetzt. Während des Verdichtungszyklus des einen Brennraums durchläuft der andere Brennraum nacheinander die Arbeitsphase und die Ladungswechselphase.

In den Fig. 4 und 5 ist der Verbrennungszyklus des Brennraums 19 mit I und der Verbrennungszyklus des Brennraums 21 mit II bezeichnet. Die Phasenverschiebung der beiden Verbrennungszyklen der Arbeitsräume 19, 21 ist aus dem Steuerdiagramm der Fig. 5 ohne weiteres ersichtlich, wobei die Öffnungszeitpunkte der Ventile E, A, und A₂ mit _{ö} und die Schließzeitpunkte mit ₛ gekennzeichnet sind. Fig. 4a zeigt den Kolben 13 in einer Totpunktstellung, in welcher die verdichtete Ladung des Brennraums 19 zündet und die Arbeitsphase I des Brennraums 19 sowie die Verdichtungsphase II des Brennraums 21 beginnt. Die Arbeitsphase ist in Fig. 4b dargestellt. Fig. 4c zeigt den Kolben während der Auspuffphase I, das heißt zu einem Zeitpunkt, zu dem sich der Kolben am Auslaßventil A, vorbeibewegt und das Auslaßventil A₁ geöffnet hat (A_{1ö} in Fig. 5). In Fig. 4d wurde das Auslaßventil A₁ wieder geschlossen (A,ₛ in Fig. 5) und der sich weiterhin auf seine andere Totpunktlage zu bewegende Kolben saugt über das gleichzeitig mit dem Schließen des Auslaßventils A₁ öffnende Einlaßventil E Frischladung in den Brennraum 19. Der Brennraum 21 durchläuft nach wie vor seine Verdichtungsphase II. In Fig. 4e hat der Kolben seine andere Totpunktlage erreicht, in der die im Brennraum 21 verdichtete Ladung zündet. Gleichzeitig schließt das Einlaßventil (Es in Fig. 5). Fig. 4f zeigt den Kolben in entgegengesetzter Bewegungsrichtung während der Arbeitsphase II des Brennraums 21 und der Verdichtungsphase I des Brennraums 19.

Die Kolbenstange 15 kann, ähnlich der Brennkraftmaschine der Fig. 1 über eine Pleuelstange mit einer Kurbelwelle verbunden sein, um die Hubbewegung des Kolbens 13 in eine Drehbewegung umzusetzen. Die Fig. 6 bis 8 zeigen Einzelheiten eines Getriebes 51, welches anstelle des Pleuelstangen-Kurbelwellen-Getriebes verwendet werden kann. In einem mit dem Zylinder 1 bzw. 11 zu verbindenden Gehäuse 55 ist drehbar eine Abtriebswelle 57 gelagert, auf der drehfest ein Ritzel 59 sitzt. Das Ritzel 59 kämmt mit einem Zahnrad 61, welches axial beiderseits an Kugellagern 63 um eine Drehachse 65 drehbar in dem Gehäuse 55 gelagert ist. Eine langgestreckte Stange 67 mit dreieckförmigem Querschnitt und ebenflächigen Polygonflächen 69 durchsetzt, wie am besten Fig. 7 zeigt, eine zentrische Öffnung 71 des Zahnrads 61. Wälzkörper 73 eines Linearwälzlagers führen die Stange 67 drehfest, aber axial verschiebbar in dem Zahnrad 61. Die Wälzkörper 73 sind hierzu exzentrisch zur Längssymmetrieebene jeder Polygonfläche 69 angeordnet, um die Drehmomentübertragung sicherzustellen. Bei dem Linearwälzlager kann es sich um ein Wälzlager nach Art einer Kugelbüchse mit endlosen Wälzkörperreihen oder um ein Gleitlager handeln. Die Wälzkörper 73 können aber auch als achsgelagerte Rollen oder dergleichen ausgebildet sein. Die Stange 67 ist mit einem Kurvenfolger 75 eines Kurvengetriebes 77 drehfest verbunden. Der Kurvenfolger 75 verfolgt kraftschlüssig eine am Innenmantel eines hohlzylindrischen Gehäuseteils 79 als Nut vorgesehene Kurvenbahn 81. Die Kurvenbahn 81 umschließt gleichachsig die Drehachse 65 des Zahnrads 61 und damit die Stange 67 sowie den Kurvenfolger 75. Wie am besten die Abwicklung des Innenmantels des Gehäuseteils 79 in Fig. 8 zeigt, bestehen die Kurvenbahnen 81 aus in Umfangsrichtung abwechselnd paarweise aufeinanderfolgende, ansteigenden Schubflächenabschnitten 83 und abfallenden Schubflächenabschnitten 85. Die Anzahl der Schubflächenabschnittpaare bestimmt die Zahl der Hin- und Herbewegungen des Kurvenfolgers 75 und damit der Stange 67 pro Umdrehung des Zahnrads 61. Die ansteigenden Schubflächenabschnitte 83 und die abfallenden Schubflächenabschnitte 85 weisen in Richtung der Drehachse 65 gegeneinander, so daß sowohl die Hinbewegung als auch die Herbewegung des Kurvenfolgers 75 kraftschlüssig erfolgt. Die Kurvenbahn 81 kann beispielsweise Sinoidenform haben. im dargestellten Ausführungsbeispiel sind zwei Schubflächenabschnittspaare vorgesehen. Andere Paarzahlen sind möglich. Desgleichen weist der Kurvenfolger 75, wie Fig. 6 zeigt, zwei diametral gegenüberliegende Folgerarme 87 auf, die an ihren radial äußeren Enden um radiale Drehachse drehbare, in die Kurvenbahn 81 eingreifende Rollen 89 tragen. Gegebenenfalls kann ein einziger Folgerarm vorgesehen sein.

Fig. 9 zeigt eine mehrzylindrische Variante der Brennkraftmaschine, bei welcher zwei den Zylindern 11 der Fig. 3 entsprechende Zylinder 91 mit jeweils einem dem Getriebe 51 der Fig. 6 entsprechenden Kurvengetriebe 93 zu einer Einheit verbunden sind. Die Kurvengetriebe 93 sind zwischen den achsparallel angeordneten Zylindern 91 vorgesehen und über ein Zahnradgetriebe 95 miteinander gekuppelt. Die Kurvengetriebe 93 sind so ausgelegt, daß sich die Kolben 97 in den beiden Zylindern 91 zum Ausgleich von Massenunwuchtkräften gegenphasig, das heißt jeweils aufeinander zu und jeweils voneinander weg bewegen. Die Zylinder 91 können radialen Abstand voneinander haben ; sie können aber auch gleichachsig verlaufen, insbesondere dann, wenn die den Stangen 67 entsprechenden Teile zur Verringerung des axialen Platzbedarfs koaxial ineinander greifen.

Fig. 10 zeigt eine Variante des in den Fig. 6 bis 8 dargestellten Kurvengetriebes, die sich insbesondere für die vorstehend erläuterten Brennkraftmaschinen eignet. Fig. 10 zeigt hierbei lediglich den Schubflächenbereich des Getriebes. Am Innenmantel eines Gehäuses 101 des Getriebes sind zwei gleiche, in Umfangsrichtung jedoch um 180° gegeneinander winkelversetzte, in sich geschlossene Kurvenbahnen 103, 105 feststehend angeordnet. Jede der Kurvenbahnen 103, 105 steuert einen von zwei Kurvenfolgern 107, 109, die bezogen auf die Drehachse einer der Stange 67 entsprechenden Stange 111 fest mit dieser Stange verbunden sind. Die Kurvenbahnen 103, 105 kreuzen sich und sind so gestaltet, daß die Stange mit jeder vollen Umdrehung einen hin-und hergehenden Doppelhub ausführt. Eine Bewegung dieser Art läßt sich besonders vorteilhaft zur Steuerung der Ventile der Brennkraftmaschine ausnutzen.

Fig. 11 zeigt eine weitere Variante des Schrägflächenteils eines Kurvengetriebes, welches sich von den Kurvengetrieben der Fig. 6 bis 8 und 10 im wesentlichen dadurch unterscheidet, daß eine die Kurvenbahnen 81 bzw. 103, 105 entsprechende Kurvenbahn 115 nicht feststehend am Gehäuse 117 des Kurvengetriebes, sondern am Außenmantel eines im hohlzylindrischen Innenraum des Gehäuses 117 drehbar und längs verschiebbar angeordneten Zylinders 119 vorgesehen ist. Den Kurvenfolgern 87 bzw. 107, 109 entsprechende Kurvenfolger 121 stehen vom Innenmantel des Gehäuses 117 nach innen ab.

## Patentansprüche

1. Brennkraftmaschine, insbesondere Diesel-Brennkraftmaschine, mit wenigstens-einem Zylinder (11) und einem den Zylinder (11) in zwei in Hubrichtung nebeneinander liegende Brennräume (19, 20) unterteilenden Hubkolben (13) und mit einer Einlaß- und Auslaßventilanordnung (E, A" A₂), die so gesteuert wird, daß jeder der Brennräume (19, 20) zyklisch aufeinanderfolgend eine Verdichtungsphase, eine Arbeitsphase und eine Ladungswechselphase durchläuft, wobei die Ladungswechselphase während desselben Kolbenhubs auf die Arbeitsphase folgend beginnt und hierzu ein die Abgase aus dem Brennraum (19, 21) abführendes Auslaßventil (A₁, A₂) der Ventilanordnung (E, Aᵢ, A₂) und nachfolgend ein die Frischgase dem Brennraum (19, 21) zuführendes Einlaßventil (E) der Ventilanordnung (E, A" A₂) öffnet, das Auslaßventil (Aᵢ, A₂) vor dem Ende des die Arbeitsphase einschließenden Kolbenhubs wieder geschlossen wird und das Einlaßventil (E) über den Auslaßschluß dieses Kolbenhubs hinaus geöffnet bleibt und wobei wenigstens eines der Ventile der Ventilanordnung (E, A₁, A₂) über eine von dem Kolben (13) während seiner Hubbewegung überdeckten Öffnung der Zylinderumfangswand mit dem Brennraum (19, 21) verbunden ist, dadurch gekennzeichnet, daß das Einlaßventil (E) beiden Brennräumen (19, 21) gemeinsam zugeordnet ist, daß die Auslaßventile (Aᵢ, A₂) der beiden Brennräume (19, 21) bezogen auf die Zylinderachse symmetrisch zur Zylindermitte angeordnet und ebenso wie das Einlaßventil (E) über vom Kolben (13) während seiner Hubbewegung überdeckten Öffnungen der Zylinderumfangswand mit den Brennräumen (19, 21) verbunden sind und daß die Ventilanordnung (E, Aᵢ, A₂) der beiden Brennräume (19, 21) so gesteuert wird, daß während der Verdichtungsphase des jeweils einen Brennraums (19, 21) das Auslaßventil (Aᵢ, A_{z}) des jeweils anderen Brennraums (19, 21) und nachfolgend das gemeinsame Einlaßventil (E) geöffnet und das Auslaßventil (Aᵢ, A₂) dieses anderen Brennraums (19, 21) vor dem Ende des die Arbeitsphase dieses anderen Brennraums (19, 21) einschließenden Kolbenhubs wieder geschlossen wird, wobei das gemeinsame Einlaßventil (E) über den Auslaßschluß dieses Kolbenhubs hinaus geöffnet bleibt.

2. Brennkraftmaschine nach Anspruch 1, dadurch gekennzeichnet, daß das gemeinsame Einlaßventil (E) im wesentlichen beim oder nach dem Auslaßschluß des Kolbenhubs öffnet.

3. Brennkraftmaschine nach Anspruch 1 oder 2, dadurch gekennzeichnet, daß mehrere Zylinder (91) zu einer Einheit miteinander verbunden sind, wobei die Kolben (97) über ein Abtriebsgetriebe (93, 95) miteinander gekuppelt sind und die Brennraumzyklen zum Massenschwingungsausgleich zeitlich phasenverschoben sind.

4. Brennkraftmaschine nach einem der Ansprüche 1 bis 3, dadurch gekennzeichnet, daß der Zylinder (11) fest mit einem Gehäuse (55) eines Getriebes (51) verbunden ist, daß in dem Gehäuse (55) um eine zur Kolbenverschieberichtung parallele Drehachse (65) drehbar ein erstes Getriebeteil (61) und sowohl linear verschiebbar als auch gleichachsig zum ersten Getriebeteil (61) drehbar ein zweites Getriebeteil (67) gelagert ist, daß das zweite Getriebeteil (67) mit einer mit dem Kolben (13) oder einer mit den Kolben verbundenen Kolbenstange (15) und drehfest aber in Richtung der Drehachse (65) verschiebbar mit dem ersten Getriebeteil (61) gekuppelt ist, daß mit den zweiten Getriebeteil (67) ein Kurvengetriebe (77) gekuppelt ist, dessen die Drehachse (65) des ersten Getriebeteils (61) umschlienende Kurvenbahn (81) fest an dem Gehäuse (55) oder den zweiten Getriebeteil (67) angeordnet ist und in Richtung der Drehachse (65) ansteigende bzw. abfallende Schubflächen (83, 85) hat und dessen Kurvenfolger (75) bezüglich der Drehachse (65) des zweiten Getriebeteils (67) drehfest mit diesem bzw. dem Gehäuse (55) verbunden ist, derart, daß das zweite Getriebeteil (67) bei mit gleichbleibender Drehrichtung rotierendem ersten Getriebeteil (61) eine hin- und hergehende Verschiebebewegung ausführt.

5. Brennkraftmaschine nach Anspruch 4, dadurch gekennzeichnet, daß das erste Getriebeteil als in dem Gehäuse drehbar aber axial fest gelagertes Zahnrad (61) ausgebildet ist, daß das zweite Getriebeteil eine in Verschieberichtung langgestreckte Stange (67) mit Polygonquerschnitt umfaßt, die eine dem Polygonquerschnitt formschlüssig angepaßte Öffnung des Zahnrads (61) verschiebbar durchsetzt.

6. Brennkraftmaschine nach Anspruch 5, dadurch gekennzeichnet, dan in der Öffnung des Zahnrads (61) ein die Stange (67) drehfest, aber axial verschiebbar führendes Linearwälzlager (73) angeordnet ist.

7. Brennkraftmaschine nach einem der Ansprüche 4 bis 6, dadurch gekennzeichnet, daß die Kurvenbahn (81) um die Drehachse herum sich erstreckende, in Verschieberichtung ansteigende Schubflächenabschnitte (83) und um die Drehachse (65) herum sich erstreckende, in Verschieberichtung abfallende Schubflächenabschnitte (85) aufweist, daß die ansteigenden und die abfallenden Schubflächenabschnitte (83, 85) in wenigstens zwei Paaren paarweise vorgesehen sind und sich in Umfangsrichtung abwechseln und daß die ansteigenden und die abfallenden Schubflächenabschnitte (83, 85) in entgegengesetzte Richtungen weisen.

8. Brennkraftmaschine nach einem der Ansprüche 4 bis 6, dadurch gekennzeichnet, daß das Kurvengetriebe mehrere sich kreuzende Kurvenbahnen (103, 105) aufweist, welche jeweils wenigstens einen von mehreren Kurvenfolgern (107, 109) steuern.

9. Brennkraftmaschine nach Anspruch 8, dadurch gekennzeichnet, daß die Kurvenbahnen (103, 105) für ein Verhältnis Umdrehungszahl/Hub von 1/2 bemessen sind.

10. Brennkraftmaschine nach einem der Ansprüche 4 bis 9, dadurch gekennzeichnet, daß mehrere Zylinder (91) zu einer Baueinheit verbunden sind und für jeden Zylinder (91) ein gesondertes Kurvengetriebe (93) vorgesehen ist, wobei die Kurvengetriebe (93) ausgangsseitig mit einer gemeinsamen Abtriebswelle (95) gekuppelt sind.

## Claims

1. Internal combustion engine, especially Diesel internal combustion engine, having at least one cylinder (11) and a reciprocating piston (13) dividing the cylinder (11) into two combustion chambers (19, 20) lying side by side in the direction of the stroke and having an inlet and exhaust valve arrangement (E, Aᵢ, A₂) which is so controlled that each of the combustion chambers (19, 20) passes in cyclic sequence through a compression phase, a working phase and a charge-exchange phase, where the charge-exchange phase begins during the same piston stroke following upon the working phase and for this purpose opens an exhaust valve (Aᵢ, A₂). conducting the exhaust gases away out of the combustion chamber (19, 21), of the valve arrangement (E, A₁, A₂) and subsequently an inlet valve (E), feeding the fresh gases to the combustion chamber (19, 20), of the valve arrangement (E, Aᵢ, A₂), the exhaust valve (A,, A₂) is closed again before the end of the piston stroke including the working phase and the inlet valve (E) remains opened beyond the conclusion of exhaust of this piston stroke, and where at least one of the valves of the valve arrangement (E, Aᵢ, A₂) is connected with the combustion chamber (19, 21) by way of an opening of the cylinder circumferential wall which is covered by the piston (13) during its stroke movement, characterised in that the inlet valve is allocated to both combustion chambers (19, 21) in common, in that the exhaust valves (A₁, A₂) of the two combustion chambers (19, 21) are arranged symmetrically of the cylinder centre, in relation to the cylinder axis, and just like the inlet valve (E) are connected with the combustion chambers (19, 21) through openings of the cylinder circumferential wall which are covered by the piston (13) during its stroke movement, and in that the valve arrangement (E, Aᵢ, A₂) of the two combustion chambers (19, 21) is so controlled that during the compression phase of the one combustion chamber (19, 21) in each case the exhaust valve (A,, A₂) of the other combustion chamber (19, 21) respectively and next the common inlet valve (E) is opened and the exhaust valve (A,, A₂) of this other combustion chamber (19, 21) is closed again before the end of the piston stroke including the working phase of this other combustion chamber (19, 21), the common inlet valve (E) remaining opened beyond the conclusion of exhaust of this piston stroke.

2. Internal combustion engine according to Claim 1, characterised in that the common inlet valve (E) opens substantially at or after the conclusion of exhaust of the piston stroke.

3. Internal combustion engine according to Claim 1 or 2, characterised in that several cylinders (91) are combined with one another into a unit, the pistons (97) being coupled with one another through a drive-output gear (93, 95) and the combustion chamber cycles being phase- shifted in time for the equalisation of mass vibrations.

4. Internal combustion engine according to one of Claims 1 to 3, characterised in that the cylinder (11) is firmly connected with a housing (55) of a gearing (51), in that in the housing (55) a first gear part (61) is mounted rotatably about an axis (65) of rotation parallel to the direction of piston displacement and a second gear part (67) is mounted both linearly displaceably and rotatably coaxially with the first gear part (61), in that the second gear part (67) is coupled with a piston rod (15) connected with the piston (13) or with the pistons and fast in rotation but displaceably in the direction of the rotation axis (65) with the first gear part (61), in that with the second gear part (67) a cam gearing (77) is coupled, the cam track (81) of which, which encloses the rotation axis (65) of the first gear part (61), is arranged fast on the housing (55) or the second gear part (67) and has thrust faces (83, 85) rising and falling respectively in the direction of the rotation axis (65) and the cam follower (75) of which gearing is connected, in relation to the rotation axis (65) of the second gear part (67), fast in rotation with the latter and/or the housing (55) in such a way that the second gear part (67), when the first gear part (61) is rotating with constant direction of rotation, carries out a reciprocating displacement movement.

5. Internal combustion engine according to Claim 4, characterised in that the first gear part is formed as a toothed wheel (61) mounted rotatably but axially fixedly in the housing, in that the second gear part comprises a rod (67) with polygonal cross-section elongated in the direction of displacement, which displaceably extends through an opening of the toothed wheel (61) adapted in shape-engaging manner to the polygonal cross-section.

6. Internal combustion engine according to Claim 5, characterised in that a linear rolling bearing (73) guiding the rod (67) fast in rotation but axially displaceably is arranged in the opening of the toothed wheel (61).

7. Internal combustion engine according to one of Claims 4 to 6, characterised in that the cam track (81) comprises thrust face sections (83) extending around the axis of rotation and rising in the direction of displacement and thrust face sections extending around the rotation axis (65) and falling in the direction of displacement, in that the rising and falling thrust face sections (83, 85) are provided by pairs in at least two pairs and alternate in the circumferential direction and in that the rising and the falling thrust face sections (83, 85) face in opposite directions.

8. Internal combustion engine according to one of Claims 4 to 6, characterised in that the cam gearing comprises several crossing cam tracks (103, 105) which each control at' least one of several cam followers (107, 109).

9. Internal combustion engine according to Claim 8, characterised in that the cam tracks (103, 105) are dimensioned for a rotation-rate/stroke ratio of 1/2.

10. Internal combustion engine according to one of Claims 4 to 9, characterised in that several cylinders (91) are combined into one construction unit and for each cylinder (91) a separate cam gearing (93) is provided, the cam gearings (93) being coupled on the output side with a common drive-output shaft (95).

## Revendications

1. Moteur à combustion interne, notamment moteur Diesel, avec au moins un cylindre (11) et un piston alternatif (13) subdivisant le cylindre (11) en deux chambres de combustion (19, 20) situées l'une à côté de l'autre dans le sens de la course du piston, et avec un ensemble de soupapes d'admission et d'échappement (E, Aᵢ, A₂) qui est commandé de telle sorte que chacune des chambres de combustion (19, 20) passe cyclique- ment et successivement par une phase de compression, une phase de travail et une phase de changement de charge, la phase de changement de charge commençant à la suite de la phase de travail pendant la même course du piston et, à cet effet, l'ouverture d'une soupape d'échappement (Aᵢ, A₂) de l'ensemble de soupapes (E, Aᵢ, A_{z}) évacuant les gaz d'échappement hors de la chambre de combustion (19, 21) étant suivie de l'ouverture d'une soupape d'admission (E) de l'ensemble de soupapes (E, Aᵢ, A₂) amenant les gaz frais à la chambre de combustion (19, 21), la soupape d'échappement (Aᵢ, A₂) étant à nouveau fermée avant la fin de la course de piston comprenant la phase de travail et la soupape d'admission (E) restant ouverte au-delà de la fin de l'échappement de cette course de piston, et au moins une des soupapes de l'ensemble de soupapes (E, Aᵢ, A₂) étant reliée à la chambre de combustion (19, 21) par l'intermédiaire d'une ouverture de la paroi périphérique du cylindique qui est recouverte par le piston (13) pendant sa course, caractérisé en ce que la soupape d'admission (E) est associée conjointement aux deux chambres de combustion (19, 21), en ce que les soupapes d'échappement (Aᵢ, A₂) des deux chambres de combustion (19, 21) sont disposés symétriquement au milieu du cylindre par rapport à l'axe du cylindre et, de même que la soupape d'admission (E), sont reliées aux chambres de combustion (19, 21) par l'intermédiaire d'ouvertures de la paroi périphérique du cylindique qui sont recouvertes par le piston (13) pendant sa course, et en ce que l'ensemble de soupapes (E, A,, A₂) des deux chambres de combustion (19, 21) est commandé de telle sorte que, pendant la phase de compression d'une chambre de combustion respective (19, 21), la soupape d'échappement (Aᵢ, A₂) de l'autre chambre de combustion respective (19, 21) puis la soupape d'admission commune (E) sont ouvertes, et la soupape d'échappement (Aᵢ, A₂) de cette autre chambre de combustion (19, 21) est fermée avant la fin de la course de piston comprenant la phase de travail de cette autre chambre de combustion (19, 21), la soupape d'admission commune (E) restant ouverte au-delà de la fin de l'échappement de cette course de piston.

2. Moteur à combustion interne selon la revendication 1, caractérisé en ce que la soupape d'admission commune (E) s'ouvre sensiblement à ou après la fin de l'échappement de la course de piston.

3. Moteur à combustion interne selon la revendication 1 ou 2, caractérisé en ce que plusieurs cylindres (91) sont mutuellement assemblés en une même unité, les pistons (97) étant accouplés entre eux par l'intermédiaire d'un ensemble d'engrenages mené (93, 95), et les cycles de combustion étant déphasés dans le temps afin de compenser les vibrations de masse.

4. Moteur à combustion interne selon l'une des revendications 1 à 3, caractérisé en ce que le cylindre (11) est assemblé fixement à un carter (55) d'un ensemble d'engrenages (51), en ce que sont montés dans le carter (55) un premier élément d'engrenage (61) rotatif autour d'un axe de rotation (65) parallèle au sens de coulissement du piston et un deuxième élément d'engrenage (67) à la fois coulissable linéairement et rotatif autour du même axe que le premier élément d'engrenage (61), en ce que le deuxième élément d'engrenage (67) est accouplé d'une part au piston (13) ou à une tige de piston (15) reliée au piston, et est accouplé d'autre part, solidairement en rotation mais coulissable en direction de l'axe de rotation (65), au premier élément d'engrenage (61), en ce qu'au deuxième élément d'engrenage (67) est accouplée une transmission à came (77) dont la piste de came (81), qui entoure l'axe de rotation (65) du premier élément d'engrenage (61), est disposée fixement sur le carter (55) ou sur le deuxième élément d'engrenage (67), et possède des faces de poussée (83, 85) respectivement ascendantes ou descendantes en direction de l'axe de rotation (65), et dont la contre-came (75) est reliée au deuxième élément d'engrenage (67) ou selon le cas au carter (55) solidairement en rotation par rapport à l'axe de rotation (65) du deuxième élément d'engrenage (67), de telle sorte que le deuxième élément d'engrenage (67) accomplit, lorsque le premier élément d'engrenage (61) tourne dans un sens de rotation restant constant, un mouvement de coulissement en va et vient.

5. Moteur à combustion interne selon la revendication 4, caractérisé en ce que le premier élément d'engrenage est réalisé sous la forme d'une roue dentée (71) montée rotative mais axialement fixe dans le carter, et en ce que le deuxième élément d'engrenage comprend une tige (67) allongée dans le sens de coulissement et de section polygonale, qui traverse avec possibilité de coulissement une ouverture de la roue dentée (61) qui est adaptée par complémentarité de forme à la section polygonale.

6. Moteur à combustion interne selon la revendication 5, caractérisé en ce qu'un palier à roulement linéaire (73), guidant la tige (67) solidairement en rotation mais axialement coulissable, est disposé dans l'ouverture de la roue dentée (61).

7. Moteur à combustion interne selon l'une des revendications 4 à 6, caractérisé en ce que la piste de came (81) présente des tronçons de faces de poussée (83) s'étendant tout autour de l'axe de rotation et ascendants dans le sens de coulissement, et des tronçons de face de poussée (85) s'étendant tout autour de l'axe de rotation (65) et descendants dans le sens de coulissement, en ce que les tronçons de face de poussée ascendants et les tronçons de face de poussée descendants (83, 85) sont prévus par paires en au moins deux paires, et s'alternent dans le sens périphérique, et en ce que les tronçons de face de poussée ascendants et les tronçons de face de poussée descendants (83, 85) sont dirigés dans des directions opposées.

8. Moteur à combustion interne selon l'une des revendications 4 à 6, caractérisé en ce que la transmission à came présente plusieurs pistes de came (103, 105) qui se croisent, et qui commandent chacune au moins une de plusieurs contre- cames (107, 109).

9. Moteur à combustion interne selon la revendication 8, caractérisé en ce que les pistes de came (103, 105) sont dimensionnées pour un rapport nombre de révolutions/course de 1/2.

10. Moteur à combustion interne selon l'une des revendications 4 à 9, caractérisé en ce que plusieurs cylindres (91) sont assemblés en une même unité constructive, et il est prévu pour chaque cylindre (91) une transmission à came séparée (93), les transmissions à came (93) étant accouplées du côté de sortie à un arbre mené commun (95).
